# FASCICULE DE BREVET EUROPEEN

(11) **EP 0 108 687 B1**
(45) Date de publication et mention de la délivrance du brevet: **23.04.1986**
(21) Numéro de dépôt: 83402118.0
(22) Date de dépôt: 28.10.1983
(51) Int. Cl.: C13D 1/06, B30B 9/20

(54) **Procédé de fabrication d'un cylindre, notamment pour moulin à cannes à sucre, et cylindre obtenu par ce procédé**
Verfahren zur Herstellung einer Walze, insbesondere für Zuckerrohrmühle, und nach diesem Verfahren hergestellte Walze
Process for manufacturing a mill roll, especially for a sugar cane grinding mill, and roll obtained by this process

(30) Priorité: 03.11.1982 FR 8218387
(43) Date de publication de la demande: 16.05.1984
(73) Titulaire: FIVES-CAIL BABCOCK, Société anonyme, 75383 Paris Cédex 08 (FR)
(72) Inventeur: Georget, Jean-Pierre, F-59282 Douchy-les-Mines (FR)
(74) Mandataire: Fontanié, Etienne

## Description

La présente invention concerne la fabrication de cylindres, et plus particulièrement ceux utilisés dans les moulins à canne à sucre pour l'extraction du jus.

On connaît déjà un procédé de fabrication d'un cylindre comportant, sur sa périphérie, une pluralité de gorges circulaires dont les sections transversales présentent la forme d'un triangle, le fond de chaque gorge communiquant avec des canaux longitudinaux pratiqués dans le corps du cylindre, procédé suivant lequel on perce, dans une pluralité de sections transversales de cylindre, des canaux radiaux débouchant dans chaque canal longitudinal. Un procédé de ce genre est décrit dans le brevet US-A N_{°} 3969802.

Les canaux longitudinaux permettent une évacuation facile du jus extrait de la canne à sucre par écrasement de celle-ci entre deux cylindres coopérants, surtout lorsque lesdits canaux sont aménagés dans le corps du cylindre supérieur. L'évacuation du jus sefait alors aux extrémités du cylindre.

La fabrication d'un tel cylindre pose des problèmes délicats, notamment lorsqu'il s'agit d'établir une communication entre un fond de gorge et un canal longitudinal coopérant.

L'invention a surtout pour but d'éviter les difficultés rencontrées jusqu'ici, etde proposer un procédé de fabrication particulièrement simple et économique.

Elle a plus précisément pour objet un procédé de fabrication d'un cylindre, notamment pour moulin à canne à sucre, en vue de l'extraction du jus, du type dans lequel la surface extérieure comporte des gorges circulaires à section transversale en forme de triangle, le fond de chaque gorge communiquant avec des canaux longitudinaux pratiqués dans le cylindre, procédé suivant lequel on perce, dans une pluralité desectionstransversates du cylindre, des canaux radiaux débouchant dans chaque canal longitudinal, caractérisé en ce que l'on emmanche dans chaque canal radial un bouchon présentant un trou borgne à son extrémité intérieure, l'on exécute, à la périphérie du cylindre, les gorges à section transversale triangulaire qui entaillent les bouchons, le sommet de chaque triangle étant situé dans une desdites sections transversales du cylindre, et l'on pratique dans chaque fond de gorge une rainure circulaire d'une profondeur au moins suffisante pour faire communiquer le fond de gorge avec le trou borgne correspondant.

On forme les canaux longitudinaux en prati- quantdes rainures longitudinales à la périphérie du corps du cylindre, et en chemisant ledit corps de cylindre par une virole d'épaisseur suffisante pour y pratiquer les canaux radiaux et les gorges circulaires.

On exécute les canaux longitudinaux et les canaux radiaux coopérants à espacement angulaire constant.

On colle à l'intérieur de chaque canal radial le bouchon emmanché dans ledit canal radial.

Les rainures circulaires et les rainures longitudinales sont avantageusement profilées en forme de rectangle.

L'invention a également pour objet un cylindre, notamment pour moulin à canne à sucre, obtenu par la mise en ceuvre du procédé défini ci-dessus, caractérisé en ce qu'il est prévu, à chacune de ses extrémités, un passage d'écoulement du jus défini par une joue et un disque déflecteur monté de façon étanche autour du corps du cylindre et solidaire de ladite joue.

L'invention sera mieux comprise en se référant à la description qui suit, faite en regard des dessins annexés, concernant uneforme particulière de réalisation d'un cylindre suivant le procédé que l'on vient de définir, ladite forme de réalisation étant donnée à titre d'exemple non limitatif.
La fig. 1 est une vue du cylindre en élévation.
La fig. 2 représente, en coupe axiale et à plus grande échelle, le détail A de la fig. 1.
La fig. 3 est une coupe effectuée suivant la ligne B-B de la fig. 1.
La fig. 4 est une coupe effectuée suivant la ligne C-C de la fig. 2.

Sur les figures, le repère 1 désigne globalement le cylindre constitué par un corps 2 chemisé par une virole 3, ledit corps de cylindre étant solidaire d'un arbre 4 au moyen duquel il est entraîné en rotation.

Le corps 2 présente sur sa périphérie des rainures longitudinales telles que 5, au nombre de douze dans L'exemple représenté, dont l'espacement angulaire est constant. Ces rainures définissent avec la paroi interne de la virole 3 en regard des canaux longitudinaux6 de section avantageusement rectangulaire.

Des canaux sont pratiqués radialement dans la virole 3, chaque canat 7 débouchant dans un canal longitudinal 6 dont la largeur est supérieure au diamètre des canaux 7. Ces derniers sont bien entendu, dans l'exemple représenté, au nombre de douze pour une même section transversale du cylindre 1. D'autres ensembles de canaux 7 sont aménagés de manière analogue dans d'autres sections transversales du cylindre 1.

A l'intérieur de chaque canal radial 7 vient se loger une pièce rapportée 8 en forme de bouchon, qui présente à son extrémité intérieure un trou borgne 9. La pièce 8 est avantageusement emmanchée, puis collée à l'intérieur d'un canal radial 7. Son extrémité intérieure est bloquée par un épaulement 10 de l'alésage du canal 7.

Des gorges circulaires 11 sont formées sur la périphérie du cylindre 1. Ces gorges présentent une section transversale en forme de triangle, le sommet de chaque triangle coïncidant avec un plan transversal du cylindre 1 défini par les axes concourants des canaux 7. Les gorges 11 entaillent simultanément la virole 3 et les pièces rapportées 8.

Une rainure circulaire 12 est formée au fond de chaque gorge 11 pour faire communiquer le fond de la gorge avec le trou borgne 9 correspondant.

La section transversale de chaque rainure 12 est avantageusment rectangulaire.

La virole 3 possède, bien entendu, une épaisseur suffisante pour y pratiquer les canaux 7 et les gorges 11.

A chaque extrémité du cylindre 1 est prévue une joue 13, connue en soi. Chaque joue 13 est rendue solidaire, par l'intermédiaire de plats 14, d'un disque déflecteur 15 monté autour du corps 2 du cylindre 1. Un joint torique 16 assure l'étanchéité entre le corps 2 et le disque 15. Les plats 14, par exemple au nombre de six, sont disposés radialement à espacement angulaire constant. Chaque disque 15 définit avec la joue 13 en regard un passage pour l'évacuation du jus arrivant à l'extrémité recourbée de chaque rainure longitudinale 5. Chaque disque 15 constitue un déflecteur.

Pour la fabrication de ce cylindre, on usine les rainures longitudinales 5 sur la périphérie du corps 2, on frette la virole 3 sur le corps, puis on perce les canaux radiaux 7 dans la virole 3 et on vient loger les pièces 8 dans les canaux 7. La longueur de ces pièces est choisie pour que leur extrémité extérieure vienne affleurer la surface de la virole 3 lorsque leur extrémité intérieure est en butée contre l'épaulement 10 de l'alésage du canat 7. Ces pièces sont fixées, par exemple par collage, à l'intérieur des canaux 7.

On usine alors les gorges circulaires 11 sur la périphérie de la virole 3, puis les rainures circulaires 12 qui entaillent les pièces 8 et dont la profondeur doit être suffisante pour faire communiquer le fond des gorges avec les trous borgnes 9.

On fixe ensuite les joues 13 et les disques 15 sur le cylindre.

## Revendications

1. Procédé de fabrication d'un cylindre, notamment pour moulin à canne à sucre, en vue de l'extraction du jus, du type dans lequel la surface extérieure comporte des gorges circulaires (11 ) à section transversale en forme de triangle, le fond de chaque gorge (11 ) communiquant avec des canaux longitudinaux (6) pratiqués dans le cylindre, procédé suivant lequel on perce, dans une pluralité de sections transversales du cylindre, des canaux radiaux (7) débouchant dans chaque canal longitudinal (6), caractérisé en ce que l'on emmanche dans chaque canal radial (7) un bouchon (8) présentant un trou borgne (9) à son extrémité intérieure, l'on exécute, à la périphérie du cylindre, les gorges (11 ) à section transversale triangulaire qui entaillent les bouchons (8), le sommet de chaque triangle étant situé dans une desdites sections transverssales du cylindre, et l'on pratique dans chaque fond de gorge (11 ) une rainure circulaire (12) d'une profondeur au moins suffisante pour faire communiquer le fond de gorge (11) avec le trou borgne (9) correspondant.

2. Procédé suivant la revendication 1, caractérisé en ce que l'on forme les canaux longitudinaux (6) en pratiquant des rainures longitudinales (5) à la périphérie du corps (2) du cylindre, et en chemisant ledit corps de cylindre par une virole (3) d'épaisseur suffisante pour y pratiquer les canaux radiaux (7) et les gorges circulaires (11).

3. Procédé suivant l'une des revendications 1 ou 2, caractérisé en ce que l'on exécute les canaux longitudinaux (6) et les canaux radiaux (7) coopérants à espacement angulaire constant.

4. Procédé suivant l'une des revendications 1 à 3, caractérisé en ce que chaque bouchon (8) emmanché dans un canal radial (7) est collé à l'intérieur dudit canal.

5. Procédé suivant la revendication 1, caractérisé en ce que les rainures circulaires (12) sont profilées en forme de rectangle.

6. Procédé suivant la revendication 2, caractérisé en ce que les rainures longitudinales (5) sont profilées en forme de rectangle.

7. Cylindre, notamment pour moulin à canne à sucre, obtenu par la mise en oeuvre du procédé suivant l'une des revendications précédentes, caractérisé en ce qu'il est prévu, à chacune de ses extrémités, un passage d'écoulement du jus défini par une joue (13) et un disque déflecteur (15) monté de façon étanche autour du corps (2) du cylindre et solidaire de ladite joue.

## Claims

1. Process for manufacturing a mill roll, especially for a sugar cane mill, with a view to extracting the juice, of a type in which the external surface has circular grooves (11) with triangular transversal cross-section, the bottom of each groove (11) communicating with longitudinal channels (6) made in the roll, process according to which radial channels (7) are drilled into a plurality of transversal cross-sections of the roll, these channels leading into each longitudinal channel (6), characterized by the fact that a plug (8) with a dead hole (9) at its inside end is fitted into each radial channel (7), that the grooves (11) with triangular transversal cross-section are made around the roll and cut into the plugs (8), the peak of each triangle being located in one of the said transversal cross-sections of the roll, and that a circular slot (12) is cut into the bottom of each groove (11), the depth of said slot being at least sufficient to connect the bottom of the groove (11) with the corresponding dead hole (9).

2. Process according to Claim 1, characterized by the fact that the longitudinal channels (6) are made byforming longitudinal slots (5) on the periphery of the body (2) of the roll, and by fitting a shell over the said roll body, said shell being of a sufficient thickness for the radial channels (7) and the circular grooves (11) to be made therein.

3. Process according to one of Claims 1 or 2, characterized by the fact that cooperating longitudinal (6) and radial (7) channels are formed at a constant spacing angle.

4. Process according to one of Claims 1 to 3, characterized by the fact that each plug (8) fitted into a radial channel (7) is glued inside the said channel.

5. Process according to Claim 1, characterized by the fact that the circular slots (12) have a rectangular profile.

6. Process according to Claim 2, characterized by the fact that the longitudinal slots (5) have a rectangular profile.

7. Roll, especially for a sugar cane mill, made in accordance with the process according to any of the preceding claims, characterized by the fact that a juice passage is provided at both ends, said passage being formed by a flange (13) and a deflecting disc (15), liquid-proof mounted around the body (2) of the roll and integral with the said flange.

## Patentansprüche

1. Verfahren zur Herstellung einer Walze, insbesondere für eine Zuckerrohrmühte, zwecks der Saftgewinnung, mit Ringkehlen (11) von dreieckförmigem Querschnitt an der Aussenfläche, wobei der Grund jeder Kehle mit in der Walze gebohrten Längskanälen (6) verbunden ist, Verfahren, nach dem man in mehreren Querschnitten der Walze Radialkanäle (7) bohrt, die in jeden Längskanal (6) einmünden, dadurch gekennzeichnet, dass man in jeden Radialkanal einen Stopfen (8) mit einem Grundloch (9) an seinem inneren Ende aufdrückt, man am Umfang der Walze die Kehlen (11) mit dreieckförmigem Querschnitt ausführt, die in den Stopfen (8) eindringen, wobei die Spitze jedes Dreiecks in einem der genannten Querschnitte der Walze liegt, und man im Grunde jeder Kehle (11) eine Ringrille (12) ausführt, die mindestens so tief ist, dass der Grund der Kehle (11) mit dem entsprechenden Grundloch (9) in Verbindung gesetzt wird.

2. Verfahren nach Anspruch 1, dadurch gekennzeichnet, dass man die Längskanäle (6) erhält, indem man Längsrillen (5) am Umfang des Walzenkörpers (2) bildet und man den Walzenkörper mit einem Mantel (3) auskleidet, der dick genug ist, damit die Radialkanäle (7) und die Ringkehlen (11) darin ausgeführt werden.

3. Verfahren nach einem der Ansprüche 1 oder 2, dadurch gekennzeichnet, dass die Längskanäle (6) und die mitwirkenden Radialkanäle (7) mit einem konstanten Winkelraum ausgeführt werden.

4. Verfahren nach einem der Ansprüche 1 bis 3, dadurch gekennzeichnet, dass jeder in einem Radialkanal (7) aufgedrückte Stopfen (8) in diesem Kanal eingeklebt ist.

5. Verfahren nach Anspruch 1, dadurch gekennzeichnet, dass die Ringrillen (12) in Form eines Rechtecks ausgeführt werden.

6. Verfahren nach Anspruch 2, dadurch gekennzeichnet, dass die Längsrillen (5) in Form eines Rechtecks ausgeführt werden.

7. Walze, insbesondere für eine Zuckerrohrmühle, hergestellt nach dem Verfahren nach irgendeinem der vorstehenden Ansprüche, dadurch gekennzeichnet, dass an ihren beiden Enden ein Raum für den Saftablauf vorgesehen ist, wobei dieser Raum durch eine Seitenwand (13) und eineAblenkscheibe (15) gebildetwird,die um den Walzenkörper (2) auf dichte Weise montiert und mit der Seitenwand (13) verbunden ist.
